# EUROPÄISCHE PATENTSCHRIFT

(11) **EP 3 307 448 B1**
(45) Veröffentlichungstag und Bekanntmachung des Hinweises auf die Patenterteilung: **25.09.2019**
(21) Anmeldenummer: 16727716.9
(22) Anmeldetag: 08.06.2016
(51) Int. Cl.: B21B 37/32

(54) **VERFAHREN UND VORRICHTUNG ZUM REGELN EINES PARAMETERS EINES WALZGUTES**
METHOD AND DEVICE FOR CONTROLLING A PARAMETER OF A ROLLED STOCK
PROCÉDÉ ET DISPOSITIF SERVANT À RÉGULER UN PARAMÈTRE D'UN PRODUIT À LAMINER

(30) Priorität: 11.06.2015 DE 102015210680
(43) Veröffentlichungstag der Anmeldung: 18.04.2018
(73) Patentinhaber: SMS group GmbH, 40237 Düsseldorf (DE)
(72) Erfinder: KIPPING, Matthias, 57562 Herdorf (DE); SEIDEL, Ralf, 35690 Dillenburg (DE); ALKEN,Johannes, 57076 Siegen (DE); MÜLLER, Torsten, 57223 Kreuztal (DE); TREUDE, Magnus, 57319 Bad Berleburg (DE)
(74) Vertreter: Klüppel, Walter
(86) Internationale Anmeldenummer: PCT/EP2016/063045
(87) Internationale Veröffentlichungsnummer: WO 2016/198457

(56) Entgegenhaltungen:
- DE-A1- 3 616 070
- DE-A1-102012 202 340

## Beschreibung

Die Erfindung betrifft ein Verfahren und eine Vorrichtung zum Regeln eines Parameters, beispielsweise des Profils oder der Planheit eines mit Hilfe eines Walzgerüstes gewalzten bandförmigen Walzgutes, insbesondere eines Metallbandes. Ein gattungsgemässes Verfahren sowie eine gattungsgemässe Vorrichtung sind aus Dokument DE 10 2012 202 340 A1 bekannt.

Im Stand der Technik sind derartige Verfahren und Vorrichtungen grundsätzlich bekannt. Das Grundprinzip einer solchen Regelung wird nachfolgend unter Bezugnahme auf Figur 13 näher beschrieben.

Figur 13 zeigt eine bekannte Kaskaden-Regelung zum Regeln beispielsweise des Profils oder der Planheit eines Metallbandes über die Einstellung der thermischen Walzenballenkontur. Der Einfachheit halber wird nachfolgend lediglich von Parameter gesprochen anstatt zwischen Profil und Planheit zu unterscheiden.

Zum Zweck der Parameter-Regelung wird gemäß Figur 13 zunächst der Ist-Wert, d. h. der Ist-Parameter des Walzgutes am Ausgang der Regelstrecke, d. h. insbesondere am Ausgang eines Walzgerüstes nach dem Walzen gemessen. Nach dem Messen mit Hilfe der Parameter-Messeinrichtung 110 wird der Ist-Parameter P_{Ist} des Walzgutes einer Parameter-Vergleichseinrichtung 120 zugeführt und dort mit einem vorgegebenen Soll-Parameter P_{Soll} verglichen. Die Differenz zwischen dem Soll- und dem Ist-Wert wird als Parameter-Regelabweichung eP bezeichnet. Diese Parameter-Regelabweichung eP dient einer Soll-Strom-Ermittlungseinrichtung 130 zum Ermitteln eines Soll-Wertes *Q_{abSoll}* für den Strom der von der Walze abzuführenden Wärme. Neben der Parameter-Regelabweichung eP berücksichtigt die Soll-Strom-Ermittlungseinrichtung 130 typischerweise auch andere vorgegebene Anforderungen an die Walzen aus dem Walzprozess zur Ermittlung des Soll-Wertes *Q_{abSoll}* oder eines äquivalenten Wertes. In einer Wärmestrom-Vergleichseinrichtung 140 wird dieser zuvor ermittelte Soll-Wert *Q_{abSoll}* für den Strom der von der Walze abgeführten Wärme mit dem Ist-Wert *Q_{abIst}* für den Strom der von der Walze abzuführenden Wärme verglichen, um daraus die Differenz in Form einer sogenannten Wärmestrom-Regelabweichung eQ zu berechnen. Der Ist-Wert *Q_{abIst}* für den Strom der von der Walze abzuführenden Wärme wird mit Hilfe einer entsprechenden Ist-Strom-Messeinrichtung 170 direkt oder indirekt ermittelt. Das Walzgerüst mit den Walzen 300 zum Walzen des Walzgutes 200 repräsentiert die Regelstrecke 180 in Figur 13. Weiterhin zeigt Figur 13 einen Regler 150, welcher ausgebildet ist, ein Stellsignal s in Abhängigkeit der empfangenen Wärmestrom-Regelabweichung e*Q* zu generieren. Das Stellsignal dient zum Ansteuern eines Stellglieds 160 so, dass die Wärmestrom-Regelabweichung möglichst zu Null wird. Im Stand der Technik wird als Stellgröße typischerweise der Volumenstrom oder der Druck des Kühlmediums für die Walzenkühlung im Walzgerüst verwendet, wobei insbesondere der Volumenstrom oder der Druck des Kühlmediums mit Hilfe geeigneter Stellglieder 165 in Abhängigkeit des Stellsignals s eingestellt wird.

Bei der im Stand der Technik verwendeten, mit einer Regelung gekoppelten Kühlung handelt es sich in der Regel um eine Sprühkühlung. Deren Nachteil liegt in der geringen Wärmeübertragung zwischen Walze und Kühlmittel. Für ein optimales Kühlergebnis muss eine große Menge Kühlmittel im Umlauf gehalten werden.

Eine im Stand der Technik bekannte Möglichkeit zur Abfuhr einer Wärmemenge von einer Walze eines Walzgerüstes liegt in der Verwendung von sogenannten Kühlschalen. Dabei handelt es sich um im Querschnitt kreisförmig gebogene Schalen, deren Krümmung an die Krümmung bzw. den Durchmesser der zu kühlenden Walze angepasst ist.

Die Verwendung von Kühlschalen zur Walzenkühlung ist beispielsweise bekannt aus den deutschen Patentanmeldungen DE 10 2012 216 570 A1, der DE 10 2012 202 340, der DE 10 2009 053 073 oder der europäischen Patentschrift EP 2 114 584 B1.

Zur Variation der abgeführten Wärmemenge sind aus dem Stand der Technik bekannt: die Veränderung der Spalthöhe h zwischen Kühlschale und Walze (technologisch verändert sich der Druck bzw. der Volumenstrom des Kühlmittels in dem Spalt), die direkte Veränderung von Druck bzw. Volumen-Strom des Kühlmittels und die Veränderung der Kühlmitteltemperatur.

Die Veränderung der Spalthöhe h ist konstruktiv sehr aufwändig. Die genaue Messung der Spalthöhe für eine aktive Einbindung in eine Regelung lässt sich nur schwer realisieren und wurde deshalb bisher nicht in der Praxis umgesetzt.

Die Veränderung des Drucks/Volumenstroms hat sich im praktischen Betrieb, als ideal für eine Voreinstellung erwiesen, jedoch als flexibles Stellglied einer Regelung muss die Effizienz weiter steigen.

Die Veränderung der Kühlmitteltemperatur ist als Stellglied einer Regelung technisch denkbar aber zu träge, dazu ist sie sehr kostenintensiv.

Ausgehend von diesem Stand der Technik liegt der Erfindung die Aufgabe zugrunde, ein alternatives Verfahren und eine alternative Vorrichtung zum Regeln eines Parameters eines mit Hilfe eines Walzgerüstes gewalzten bandförmigen Walzgutes.

Diese Aufgabe wird verfahrenstechnisch durch das in Patentanspruch 1 beanspruchte Verfahren gelöst. Dieses ist dadurch gekennzeichnet, dass es sich bei dem Stellsignal um eine einer Walze des Walzgerüstes zugeordnete Kühlschale handelt, wobei die Kühlschale in ihrer Wirkungslänge in Umfangsrichtung der Walze variierbar ausgebildet ist, und dass mit Hilfe des Stellsignals die Wirkungslänge der Kühlschale in Umfangsrichtung der Walze in Abhängigkeit der Parameter-Regelabweichung geeignet eingestellt wird. Geeignet bedeutet dabei, dass die Parameter-Regelabweichung nach Möglichkeit Null wird.

Der Wärmestrom kann nicht direkt gemessen werden. Deshalb ist, soweit im Text oder den Figuren von einer Messung des Wärmestroms bzw. einer Messeinrichtung für den Wärmestrom gesprochen wird, damit eine rechnerische Ermittlung des Wärmestroms gemeint, durch Auswertung von gemessenen Temperaturdifferenzen, hier zwischen dem Zulauf und dem Ablauf des Kühlmittels.

Die beanspruchte Variation der Wirkungslänge der Kühlschale in Umfangsrichtung der Walze bietet eine einfache schnelle und kostengünstige, weil energiesparendere Möglichkeit zur Variation der von der Walze abzuführenden Wärmemenge.

Die Kühlschale hat typischerweise einen Querschnitt in Form eines Abschnitts eines Kreisbogens zum Abdecken eines Oberflächenbereichs der Walze.

Gemäß einem ersten Ausführungsbespiel weist die Ermittlung des Stellsignals folgende Teilschritte auf: Ermitteln eines Sollwertes für den Strom der von der Walze abzuführenden Wärme aus der zuvor ermittelten Parameter-Regelabweichung sowie optional unter Berücksichtigung weiterer Anforderungen aus dem Walzprozess an die Kühlung der Walze; Ermitteln des Ist-Stromes der tatsächlich von der Walze abgeführten Wärme; Ermitteln einer Wärmestrom-Regelabweichung als Differenz zwischen dem Soll-Wert und dem Ist-Wert für den Strom der von der Walze abzuführende Wärme; und Ermitteln des Stellsignals zum Einstellen der Wirkungslänge der Kühlschale in Umfangsrichtung nach Maßgabe der Wärmestrom-Regelabweichung, welche ihrerseits von der Parameter-Regelabweichung abhängig ist. Ziel der erfindungsgemäßen Kaskaden-Regelung ist es, dass neben der Parameter-Regelabweichung auch die Wärmestrom-Regelabweichung zu Null wird.

Die Wirkungslänge der Kühlschale in Umfangsrichtung wird vergrößert, wenn der Sollwert des abzuführenden Wärmestroms größer als der Ist-Wert ist, und umgekehrt. Die Wirkungslänge der Kühlschale in Umfangsrichtung kann unverändert bleiben, wenn der Sollwerte des Wärmestroms gleich dem Ist-Wert ist.

Zur konkreten Realisierung der Veränderung der Wirkungslänge der Kühlschale in Umfangsrichtung der Walze schlägt die Erfindung im Wesentlichen drei unterschiedliche Ausführungsformen vor:
Gemäß einer ersten Ausführungsform ist die Kühlschale in mindestens ein erstes und ein zweites Kühlschalensegment unterteilt, welche jeweils einen Querschnitt in Form eines Abschnitts eines Kreisbogens zum Abdecken eines Oberflächenbereichs der Walze aufweisen. Zum Einstellen der Wirkungslänge der Kühlschale in Umfangsrichtung der Walze werden das erste und das zweite Kühlschalensegment nach Maßgabe des Stellsignals relativ zueinander in Umfangsrichtung verschoben. Insbesondere kommt es dabei zu einem zumindest teilweisen Überlappen des ersten und des zweiten Kühlschalensegmentes.

Eine zweite Ausführungsform sieht vor, dass die Kühlschale aus flexiblem Material gebildet ist, welches das Einstellen der Wirkungslänge der Kühlschale in Umfangsrichtung der Walze ermöglicht durch Biegen von zumindest Teilen der Kühlschale von der Walze weg oder zu der Walze hin oder durch Auf- oder Abwickeln des flexiblen Materials nach Maßgabe des Stellsignals.

Gemäß einer dritten Ausführungsform weist die Kühlschale mindestens eine drehbare Klappe auf, welche das Einstellen der Wirkungslänge der Kühlschale in Umfangsrichtung dadurch ermöglicht, dass die Klappe nach Maßgabe des Stellsignals geöffnet oder geschlossen wird.

Bei den im Rahmen der vorliegenden Erfindung betrachteten Parametern handelt es sich typischerweise um physikalische Größen, welche in Breitenrichtung des Walzgutes betrachtet werden. Konkret kann es sich bei dem Parameter um das Profil des Walzgutes in Breitenrichtung oder um die Verteilung der Planheit des Walzgutes in Breitenrichtung handeln.

Die Durchführung des Verfahrens kann während des laufenden Betriebs eines Walzgerüstes, vorzugsweise/optional aber auch in Walzpausen erfolgen. In beiden Fällen ermöglicht es das Verfahren vorteilhafterweise, einen definierten Wärmestrom aus der Walze abzuführen.

Vorrichtungstechnisch wird die oben genannte Aufgabe durch den Gegenstand des Patentanspruchs 8 gelöst. Die Vorteile dieser Lösung entsprechen den oben mit Bezug auf das beanspruchte Verfahren genannten Vorteilen.

Um eine optimale Einstellung der von der Walze abzuführenden Wärmemenge über ihre axiale Länge, d. h. über die Breitenrichtung des Walzgutes in Abhängigkeit der gewünschten Verteilung der von der Walze abzuführenden Wärmemenge in axialer Richtung erreichen zu können, sieht die vorliegende Erfindung weiterhin vor, dass eine Mehrzahl von Kühlschalen in axialer Richtung der Walze nebeneinander angeordnet sind und diese einzelnen Kühlschalen individuell in ihrer Wirkungslänge in Umfangsrichtung der Walze einstellbar sind.

Weitere Ausführungsbeispiele des erfindungsgemäßen Verfahrens und der erfindungsgemäßen Vorrichtung sind Gegenstand der abhängigen Ansprüche.

Der Beschreibung sind insgesamt 13 Figuren beigefügt, wobei
- Figur 1: ein Regelschemata gemäß der vorliegenden Erfindung zum Regeln eines Parameters eines Walzgutes;
- Figur 2: eine erste Ausführungsform für die erfindungsgemäße Kühlschale mit eingestellter kurzer Wirkungslänge und mit erster Variante für den Aktuator;
- Figur 3: die erste Ausführungsform der Kühlschale gemäß Figur 2 mit eingestellter großer Wirkungslänge;
- Figur 4: die erste Ausführungsform für die erfindungsgemäße Kühlschale mit eingestellter kurzer Wirkungslänge und mit zweiter Variante für den Aktuator;
- Figur 5: die erste Ausführungsform gemäß Figur 4 mit eingestellter großer Wirkungslänge;
- Figur 6: eine zweite Ausführungsform für die erfindungsgemäße Kühlschale mit eingestellter kurzer Wirkungslänge;
- Figur 7: die zweite Ausführungsform gemäß Figur 6 mit eingestellter großer Wirkungslänge;
- Figur 8: eine dritte Ausführungsform für die erfindungsgemäße Kühlschale mit einer ersten Einstellungsvariante;
- Figur 9: die dritte Ausführungsform für die Kühlschale in einer zweiten Einstellungsvariante;
- Figur 10: die dritte Ausführungsform für die Kühlschale in einer dritten Einstellungsvariante;
- Figur 11: die dritte Ausführungsform der Kühlschale mit einer fünften Einstellungsvariante;
- Figur 12: eine Draufsicht auf eine Walze mit einer Mehrzahl von in axialer Walzenrichtung nebeneinander angeordneten einzelnen Kühlschalen; und
- Figur 13: ein Regelschemata zur Regelung eines Parameters eines Walzgutes gemäß dem Stand der Technik
zeigt.

Die Erfindung wird nachfolgend unter Bezugnahme auf die genannten Figuren 1 bis 12 in Form von Ausführungsbeispielen detailliert beschrieben. In allen Figuren sind gleiche technische Elemente mit gleichen Bezugszeichen bezeichnet.

Figur 1 zeigt eine Kaskaden-Regelung zum Regeln eines Parameters eines Metallbandes, beispielsweise zum Regeln seines Profils oder seiner Planheit. Bezüglich der grundsätzlichen Funktionsweise der Kaskaden-Regelung wird auf die Beschreibung der Figur 13 in der Einleitung der vorliegenden Beschreibung verwiesen.

Im Unterschied zu der bekannten Kaskaden-Regelung gemäß Figur 13 sieht die erfindungsgemäße Kaskaden-Regelung gemäß Figur 1 ein besonderes Stellglied 160 vor. Bei dem Stellglied 160 handelt es sich um eine Kühlschale, die im Querschnitt kreisförmig ausgebildet ist. Die Kühlschale wird beabstandet, gegen die Oberfläche einer zu kühlenden Walze in einem Walzgerüst angestellt, so dass sich zwischen der Kühlschale und der Walzenoberfläche ein Kühlspalt für durchzuleitendes Kühlmittel einstellt. Die Kühlschale ist in ihrem Querschnitt vorzugsweise komplementär zur äußeren Kontur bzw. zum Querschnitt der Walze ausgebildet.

Die erfindungsgemäße Kühlschale ist mit Hilfe eines Aktuators 165 in ihrer Wirkungslänge in Umfangsrichtung der Walze variierbar ausgebildet und einstellbar. Mit Hilfe des von dem Regler 150 generierten Stellsignals s wird die Wirkungslänge der Kühlschale 160 in Umfangsrichtung der Walze in Abhängigkeit der Wärmestrom-Regelabweichung e*Q* geeignet eingestellt. Geeignet bedeutet in diesem Zusammenhang, dass die Wärmestrom-Regelabweichung e*Q* möglichst zu Null wird. Die Wärmestrom-Regelabweichung e*Q* ist ihrerseits wiederum abhängig von der Parameter-Regelabweichung eP, wie einleitend unter Bezugnahme auf Figur 13 beschrieben. Durch die erfindungsgemäße Regelung soll neben der Wärmestrom-Regelabweichung auch die Parameter-Regelabweichung möglichst zu Null werden.

Zu diesem Zweck wird die Wirkungslänge der Kühlschale 160 in Umfangsrichtung der Walze vergrößert, wenn der Soll-Wert *Q*_{abSoll} des von der Walze abzugebenden Wärmestroms größer ist als der gemessene Ist-Wert *Q*_{abIst} des Wärmestroms, und umgekehrt. Die Wirkungslänge der Kühlschale in Umfangsrichtung kann dagegen unverändert bleiben, wenn der Soll-Wert *Q*_{abSoll} des von der Walze abzugebenden Wärmestroms gleich dem Ist-Wert *Q*_{abIst} des abgegebenen Wärmestromes ist.

Figur 2 zeigt ein erstes Ausführungsbeispiel für die erfindungsgemäße Kühlschale. Demnach weist die Kühlschale 160 mindestens ein erstes und ein zweites Kühlschalensegment 161 und 162 auf, welche jeweils einen Querschnitt in Form eines Abschnitts eines Kreisbogens zum Abdecken eines Oberflächenbereichs der Walze aufweisen. Mit Hilfe des Aktuators 165, der in der in Figur 2 gezeigten ersten Variante als Hydraulikzylinder ausgebildet ist, können die beiden Kühlschalensegmente 161, 162 in Umfangsrichtung der Walze 300 nach Maßgabe des Stellsignals s relativ zueinander verschoben werden, um auf diese Weise die gesamte Wirkungslänge b der Kühlschale 160 nach Maßgabe des Stellsignals s geeignet einzustellen. Die Wirkungslänge b ist in der vorliegenden Beschreibung stets durch den in Figur 2 und den nachfolgenden Figuren angegebenen Winkel bzw. die entsprechende Bogenlänge repräsentiert. Das Bezugszeichen A bezeichnet die Drehachse der Walze 300 und das Bezugszeichens D deren Drehrichtung beim Walzen des Walzgutes 200, welches sich in Walzrichtung WR bewegt.

In Figur 2 ist weiterhin zu erkennen, dass die beiden Kühlschalensegmente 161, 162 jeweils beabstandet zu der äußeren Oberfläche der Walze 300 angeordnet sind, so dass zwischen den Kühlschalensegmenten und der Oberfläche der Walze 300 ein Kühlspalt gebildet ist. Der Kühlspalt 180 wird mit Kühlmedium 400 gespeist, welches den Kühlspalt in Pfeilrichtung oder entgegengesetzt durchfließt. Die Kühlwirkung bestimmt sich im Wesentlichen nach der Wirkungslänge b der Kühlschale 160 bzw. der Kühlschalensegmente 161, 162. Je größer die Wirkungslänge b desto größer ist die Kühlleistung, d. h. desto mehr Wärme kann von der Walze 300 abgeführt werden. Figur 2 zeigt das erste Ausführungsbeispiel für die Kühlschale 160 mit relativ kurzer Wirkungslänge b, weil sich die beiden Kühlschalensegmente 161, 162 bei der in Figur 2 gezeigten Stellung weitgehend bzw. stark überlappen.

Figur 3 zeigt dagegen das erste Ausführungsbeispiel mit der ersten Variante für den Aktuator 165 in einer Arbeitsposition, in welcher sich die beiden Kühlschalensegmente 161 und 162 gegenüber der in Figur 2 gezeigten Arbeitsposition weniger stark überlappen und in welcher deshalb die Wirkungslänge b vergrößert ist.

Figur 4 zeigt das erste Ausführungsbeispiel für die Kühlschale mit einer zweiten Variante für den Aktuator 165. Anders als bei der ersten Variante ist der Aktuator bzw. die Verschiebeeinrichtung 165 gemäß Figur 4 komplizierter aufgebaut. Die Verschiebeeinrichtung umfasst ein drehbar gelagertes Rad 165-1 sowie eine zugeordnete Antriebseinrichtung 165-2 zum Drehantreiben des Rades. Das Rad 165-1 ist seinerseits mit dem zweiten Kühlschalensegment 162 beispielsweise per Koppelelement 165-3, per Reibschluss oder per Formschluss derart gekoppelt, dass eine Drehbewegung des Rades 165-1 die Verschiebung des zweiten Kühlschalensegmentes 162 in Umfangsrichtung der Walze 300 und relativ zu dem ersten Kühlschalensegment 161 bewirkt. Figur 4 zeigt die Kühlschale 160 mit den beiden Kühlschalensegmenten 161, 162 in einer Arbeitsposition mit relativ kurzer Wirkungslänge b.

Figur 5 zeigt dagegen das erste Ausführungsbeispiel für die Kühlschale mit der zweiten Variante der Verschiebeeinrichtung 165 in einer Arbeitsposition mit vergrößerter Wirkungslänge b.

In allen Figuren 2 bis 5 betreffend das erste Ausführungsbeispiel kann das erste Kühlschalensegment 161 ortsfest in Bezug auf die Walze 300 angeordnet sein.

Figur 6 zeigt ein zweites Ausführungsbeispiel für die erfindungsgemäße Kühlschale 160, wobei diese aus einem flexiblen Material gebildet ist. Der Aktuator 165 ist in diesem Fall als Biegeeinrichtung oder als Auf- und Abwickeleinrichtung ausgebildet zum Einstellen der Wirkungslänge b der Kühlschale 160 in Umfangsrichtung der Walze 300. Konkret dient der Aktuator 165 beispielsweise zum rolloartigen Aufwickeln der flexiblen Kühlschale 160, um auf diese Weise die Wirkungslänge b des Kühlspaltes 180 relativ klein anzustellen.

Figur 7 zeigt die Kühlschale 160 mit im Vergleich zu Figur 6 großer Wirkungslänge b, was dadurch erreicht wurde, dass der Aktuator 165 das flexible Material der Kühlschale abgewickelt und damit die Kühlschale vergrößert hat.

Figur 8 zeigt ein drittes Ausführungsbeispiel für die erfindungsgemäße Kühlschale 160, wobei diese mindestens eine, typischerweise jedoch eine Mehrzahl von drehbaren Klappen 163 aufweist. Ein hier nicht gezeigter Aktuator 165 ist dann ausgebildet zum Einstellen der Wirkungslänge der Kühlschale 160 in Umfangsrichtung der Walze 300 durch ein Öffnen oder Schließen von zumindest einzelnen der Klappen 163 nach Maßgabe des Stellsignals s.

Die Figuren 8 bis 11 zeigen jeweils verschiedene Varianten zur Beeinflussung der Wirkungslänge b der Kühlschale 160 durch individuelles Öffnen einzelner Klappen 163. Die Klappen bilden einen Teil der Fläche der Kühlschale 160 und begrenzen deshalb zumindest in geschlossenem Zustand den Kühlspalt 180.

Figur 12 zeigt eine Draufsicht auf die Walze 300 mit angestellter Kühlschale 160. Es ist zu erkennen, dass die Kühlschale 160 aus einer Mehrzahl N, hier N = 7, Teilkühlschalen 160-n mit n = 1 bis n = N besteht, welche in axialer Richtung der zu kühlenden Walze 300 nebeneinander angeordnet sind. Der hier in Figur 12 nicht gezeigte Aktuator 165 ist ausgebildet zum geeigneten individuellen Einstellen der Wirkungslänge jeder einzelnen der n Kühlschalen 160-n in Umfangsrichtung der Walze 300 nach Maßgabe der durch das Stellsignal s repräsentierten Regelabweichung eQ. Die Wärmestrom-Regelabweichung eQ repräsentiert im Allgemeinen - und so auch bei dem in Figur 12 gezeigten Ausführungsbeispiel - die Verteilung des von der Walze 300 abzugebenden Wärmestroms in axialer Richtung der Walze bzw. in Breitenrichtung B des Walzgutes 200. Die Breiten der einzelnen Teilkühlschalen 160-n in axialer Richtung können individuell unterschiedlich sein; sie sind in Figur 12 mit den Bezugszeichen a, b, c und d bezeichnet. Die Teilkühlschalen 160-n können auch ein gemeinsames einstückiges erstes Kühlschalensegment 161 aufweisen, so dass lediglich die zweiten Kühlschalensegmente 162-n in ihrer Wirkungslänge in Umfangsrichtung der Walze 300 variabel einstellbar sind, wie dies durch die senkrechten Doppelpfeile in Figur 12 angedeutet ist.

Figur 12 ist jedoch nicht allein auf die Ausführung der Kühlschalen 160 gemäß dem ersten Ausführungsbeispiel beschränkt. Vielmehr ist das in Figur 12 dargestellte Grundprinzip der individuellen Einstellbarkeit der Wirkungslängen b über der axialen Breiten der Walze mit allen drei in der vorliegenden Beschreibung beschriebenen Ausführungsbeispielen für die Kühlschale 160 realisierbar.

### Bezugszeichenliste

- 140: Wärmestrom-Vergleichseinrichtung
- 150: Regler
- 160: Stellglied
- 160-n: Kühlschalen
- 161: Kühlschalensegment
- 162-n: Kühlschalensegment
- 163: drehbare Klappe
- 165: Aktuator
- 165-1: drehbar gelagertes Rad
- 165-2: Antriebseinrichtung
- 165-3: Koppelelement
- 170: Ist-Strom-Messeinrichtung
- 180: Kühlspalt
- 200: Walzgut
- 300: Walze

- b: Wirkungslänge des Kühlspalts
- eP: Parameter-Regelabweichung
- s: Stellsignal
- P: Parameter
- P_{Ist}: Ist-Parameter
- P_{Soll}: Soll-Parameter
- (*Q_{abIst}*): Ist-Strom
- (*Q_{abSoll}*): Soll-Strom
- (e*Q*): Wärmestrom-Regelabweichung

- *Q̇*: Wärmestrom
- WR: Walzrichtung des Walzgutes
- A: Drehachse Walze
- D: Drehrichtung Walze
- B: Breite des Walzgutes

## Patentansprüche

1. Verfahren zum Regeln eines Parameters (P), beispielsweise des Profils oder der Planheit, eines mit Hilfe eines Walzgerüstes gewalzten bandförmigen Walzgutes (200), aufweisend folgende Schritte:
Messen des Ist-Parameters P_{Ist} des Walzgutes (200) nach einem Walzvorgang;
Vergleichen des Ist-Parameters P_{Ist} mit einem vorgegebenen Soll-Parameter (P_{Soll}) für das Walzgut und Ermitteln einer Abweichung (eP) zwischen dem Ist-Parameter und dem Soll-Parameter als Parameter-Regelabweichung (eP);
Ermitteln eines Stellsignals (s) zur Ansteuerung mindestens eines Stellglieds (160) in Abhängigkeit der Parameter-Regelabweichung (eP), wobei es sich bei dem Stellglied (160) um eine einer Walze (300) des Walzgerüstes zugeordnete Kühlschale handelt;
**dadurch gekennzeichnet, dass**
die Kühlschale (160) in ihrer Wirkungslänge (b) in Umfangsrichtung der Walze variierbar ausgebildet ist; und
mit Hilfe des Stellsignals (s) die Wirkungslänge (b) der Kühlschale in Umfangsrichtung (b) in Abhängigkeit der Parameter-Regelabweichung (eP) geeignet eingestellt wird.

2. Verfahren nach Anspruch 1,
**dadurch gekennzeichnet, dass**
die Ermittlung des Stellsignals (s) folgende Teilschritte aufweist:
- Ermitteln eines Sollwertes (*Q_{abSoll}*) für den Strom der von der Walze (300) abzuführenden Wärme aus der zuvor ermittelten Parameter-Regelabweichung (eP) sowie optional unter Berücksichtigung weiterer Anforderungen aus dem Walzprozess an die Kühlung der Walze;
- Ermitteln des Ist-Stromes (*Q̇_{abIst}*) der tatsächlich von der Walze (300) abgeführten Wärme;
- Ermitteln einer Wärmestrom-Regelabweichung (e*Q*) als Differenz zwischen dem Soll-Wert (*Q̇_{abSoll}*) und dem Ist-Wert (*Q̇_{abIst}*) für den Strom der von der Walze (300) abzuführende Wärme; und
- Ermitteln des Stellsignals (s) zum Einstellen der Wirkungslänge (b) der Kühlschale (160) in Umfangsrichtung nach Maßgabe der Wärmestrom-Regelabweichung (e*Q*), welche ihrerseits von der Parameter-Regelabweichung (eP) abhängig ist.

3. Verfahren nach Anspruch 1 oder 2,
**dadurch gekennzeichnet, dass**
die Wirkungslänge (b) der Kühlschale (160) in Umfangsrichtung vergrößert wird, wenn der Soll-Wert (*Q̇_{abSoll}*) des Wärmestroms größer ist als der Ist-Wert (*Q̇_{abIst}*) des Wärmestroms;
die Wirkungslänge (b) der Kühlschale in Umfangsrichtung unverändert bleibt, wenn der Soll-Wert (*Q̇*_{*abSol*/}) des Wärmestroms gleich dem Ist-Wert (*Q̇_{abIst}*) des Wärmestroms ist; oder
die Wirkungslänge (b) der Kühlschale in Umfangsrichtung verkleinert wird, wenn der Soll-Wert (*Q̇_{abSoll}*) des Wärmestroms kleiner ist als der Ist-Wert (*Q̇_{abIst}*) des Wärmestroms.

4. Verfahren nach einem der vorangegangenen Ansprüche,
**dadurch gekennzeichnet, dass**
die Kühlschale (160) mindestens ein erstes und ein zweites Kühlschalensegment (161, 162) aufweist, welche jeweils einen Querschnitt in Form eines Abschnitts eines Kreisbogens zum Abdecken eines Oberflächenbereichs der Walze aufweisen, und
zum Einstellen der Wirkungslänge (b) der Kühlschale in Umfangsrichtung der Walze (300) das erste und das zweite Kühlschalensegment nach Maßgabe des Stellsignals (s) relativ zu einander in Umfangsrichtung verschoben werden, vorzugsweise zumindest teilweise miteinander überlappt werden.

5. Verfahren nach einem der Ansprüche 1 bis 3,
**dadurch gekennzeichnet, dass**
die Kühlschale (160) aus einem flexiblen Material gebildet ist, welches das Einstellen der Wirkungslänge (b) der Kühlschale in Umfangsrichtung der Walze ermöglicht durch Biegen von zumindest Teilen der Kühlschale von der Walze (300) weg oder zu der Walze (300) hin oder durch Auf- oder Abwickeln des flexiblen Materials nach Maßgabe des Stellsignals.

6. Verfahren nach einem der Ansprüche 1 bis 3,
**dadurch gekennzeichnet, dass**
die Kühlschale (160) mindestens eine drehbare Klappe (163) aufweist, welche das Einstellen der Wirkungslänge (b) der Kühlschale in Umfangsrichtung der Walze ermöglicht durch ein Öffnen oder ein Schließen der Klappe nach Maßgabe des Stellsignals.

7. Verfahren nach einem der Ansprüche 2 oder 3,
dass es sich bei dem Wärmestrom (Q) um die Verteilung des Wärmestroms in Breitenrichtung des Walzgutes und bei dem Parameter um das Profil oder die Verteilung der Planheit in Breitenrichtung des Walzgutes handelt.

8. Verfahren nach einem der vorangegangenen Ansprüche,
**dadurch gekennzeichnet,**
**dass** die Durchführung des Verfahrens in einer Walzpause erfolgt.

9. Vorrichtung zum Regeln eines Parameters eines mit Hilfe eines Walzgerüstes gewalzten bandförmigen Walzgutes, aufweisend:
eine Parameter-Messeinrichtung (110) zum Ermitteln des Ist-Parameters (P_{Ist}) des Walzgutes (200) nach einem Walzvorgang;
eine Parameter-Vergleichseinrichtung (120) zum Ermitteln einer Abweichung zwischen dem Ist-Parameter (P_{Ist}) und einem vorgegebenen Soll-Parameter (P_{Soll}) als Parameter-Regelabweichung (eP); und
einen Regler (150) zum Ermitteln eines Stellsignals (s) zur Ansteuerung mindestens eines Stellglieds (160) in Abhängigkeit der Parameter-Regelabweichung (eP), wobei es sich bei dem Stellglied (160) um eine einer Walze des Walzgerüstes zugeordnete Kühlschale handelt;
**dadurch gekennzeichnet, dass**
die Kühlschale mit variabler Wirkungslänge in Umfangsrichtung der Walze ausgebildet ist; und
ein Aktuator (165) vorgesehen ist zum geeigneten Einstellen der Wirkungslänge der Kühlschale (160) in Umfangsrichtung der Walze nach Maßgabe der durch das Stellsignal (s) repräsentierten Parameter-Regelabweichung (eP).

10. Vorrichtung nach Anspruch 9,
weiterhin **dadurch gekennzeichnet dass**
- eine Soll-Strom Ermittlungseinrichtung (130) vorgesehen ist zum Ermitteln eines Soll-Wertes (*Q_{abSoll}*) für den Strom der von der Walze abzuführenden Wärme aus der Parameter-Regelabweichung (eP) sowie optional unter Berücksichtigung weiterer Anforderungen aus dem Walzprozess an die Kühlung der Walze;
- eine Ist-Strom-Messeinrichtung (170) vorgesehen ist zum Ermitteln des IstWertes (*Q_{abIst}*) für den Strom der von der Walze tatsächlich abgeführten Wärme;
- eine Wärmestrom-Vergleichseinrichtung (140) vorgesehen ist zum Ermitteln einer Wärmestrom-Regelabweichung (e*Q*) als Differenz zwischen dem Soll-Wert (*Q_{abSoll}*) und dem Ist-Wert (*Q_{abIst}*) für den Strom der von der Walze abzuführende Wärme; und
- der Regler (150) ausgebildet ist, das Stellsignal (s) zum Einstellen der Wirkungslänge (b) der Kühlschale (160) in Umfangsrichtung der Walze nach Maßgabe der Wärmestrom-Regelabweichung (*eQ*) zu generieren, wobei die Wärmestrom-Regelabweichung (e*Q*) ihrerseits abhängig ist von der Parameter-Regelabweichung (eP).

11. Vorrichtung nach Anspruch 9 oder 10,
**dadurch gekennzeichnet, dass**
die Kühlschale (160) mindestens ein erstes und ein zweites Kühlschalensegment (161, 162) aufweist, welche jeweils einen Querschnitt in Form eines Abschnitts eines Kreisbogens zum Abdecken eines Oberflächenbereichs der Walze aufweisen, und
der Aktuator (165) in Form einer Verschiebeeinrichtung ausgebildet ist zum Verschieben des ersten und des zweiten Kühlschalensegmentes in Umfangsrichtung der Walze relativ zueinander, wobei sich das erste und das zweite Kühlschalensegment zumindest teilweise überlappen können.

12. Vorrichtung nach Anspruch 11,
**dadurch gekennzeichnet, dass**
das erste Kühlschalensegment (161) ortsfest, aber beabstandet zu der Oberfläche der Walze (300) angeordnet ist; und
die Verschiebeeinrichtung (165) ausgebildet ist zum Verschieben des zweiten Kühlschalensegmentes in Umfangsrichtung der Walze relativ zu dem ersten Kühlschalensegment.

13. Vorrichtung nach Anspruch 11 oder 12,
**dadurch gekennzeichnet, dass**
die Verschiebeeinrichtung (165) in Form eines Hydraulikzylinders ausgebildet ist.

14. Vorrichtung nach einem der Ansprüche 11, 12 oder 13,
**dadurch gekennzeichnet, dass**
die Verschiebeeinrichtung (165) aufweist:
ein drehbar gelagertes Rad (165-1);
eine Antriebseinrichtung (165-2) zum Drehantreiben des Rades,
wobei das Rad mit dem zweiten Kühlschalensegment (162) beispielsweise per Reibschluss oder per Formschluss derart in Eingriff steht, dass eine Drehbewegung des Rades (165-1) die Verschiebung des zweiten Kühlschalensegmentes (162) in Umfangsrichtung bewirkt.

15. Vorrichtung nach Anspruch 9 oder 10,
**dadurch gekennzeichnet, dass**
die Kühlschale (160) aus einem flexiblen Material gebildet ist; und
der Aktuator (165) ausgebildet ist als Biegeeinrichtung oder Auf- und Abwickeleinrichtung zum Einstellen der Wirkungslänge (b) der Kühlschale in Umfangsrichtung der Walze durch Biegen von zumindest Teilen der Kühlschale von der Walze weg oder zu der Walze hin oder durch Auf- oder Abwickeln des flexiblen Materials nach Maßgabe des Stellsignals.

16. Vorrichtung nach Anspruch 9 oder 10,
**dadurch gekennzeichnet, dass**
die Kühlschale (160) mindestens eine drehbare Klappe (163) aufweist; und
der Aktuator (165) ausgebildet ist zum Einstellen der Wirkungslänge der Kühlschale in Umfangsrichtung der Walze durch ein Öffnen oder ein Schließen der Klappen nach Maßgabe des Stellsignals.

17. Vorrichtung nach Anspruch 10,
**dadurch gekennzeichnet, dass**
es sich bei dem Wärmestrom (Q) um die Verteilung des Wärmestroms in Breitenrichtung des Walzgutes und bei dem Parameter um das Profil oder die Verteilung der Planheit in Breitenrichtung des Walzgutes handelt;
eine Mehrzahl N der Kühlschalen (160-n) in axialer Richtung der zu kühlenden Walze (300) nebeneinander angeordnet sind; und
der Aktuator (165) ausgebildet ist, zum geeigneten Einstellen der Wirkungslänge jeder einzelnen der n Kühlschalen (160-n) in Umfangsrichtung der Walze (300) nach Maßgabe der durch das Stellsignal (s) repräsentierten Regelabweichung (e*Q*) der Verteilung des Wärmestroms in Breitenrichtung des Walzgutes.

## Claims

1. Method for regulating a parameter (P), for example of the profile or the planarity, of a strip-shaped rolling material (200) rolled with the help of a roll stand, comprising the following steps:
measuring the actual parameter P_{Ist} of the rolling material (200) after a rolling process;
comparing the actual parameter P_{Ist} with a predetermined target parameter (P_{Soll}) for the rolling material and determining a difference (eP) between the actual parameter and the target parameter as a parameter regulating difference (eP);
determining a setting signal (s) for activation of at least one setting element (160) in dependence on the parameter regulating difference (eP), wherein the setting element (160) is a cooling shell associated with a roll (300) of the roll stand;
**characterised in that**
the cooling shell (160) is constructed to be variable in the effective length (b) thereof in circumferential direction of the roll; and
the effective length (b) of the cooling shell in circumferential direction (b) is suitably set in dependence on the parameter regulating difference (eP) with the help of the setting signal (s).

2. Method according to claim 1, **characterised in that** the determination of the setting signal (s) comprises the following sub-steps:
- determining a target value (Q̇_{abSoll}) for the flow of the heat, which is to be dissipated from the roll (300), from the previously determined parameter regulating difference (eP) and optionally with consideration of further requirements from the rolling process of the cooling of the roll;
- determining the actual flow (Q̇_{abIst}) of the actual heat dissipated from the roll (300);
- determining a heat-flow regulating difference (eQ̇) as a difference between the target value (Q̇_{abSoll}) and the actual value (Q̇_{abIst}) for the flow of the heat to be dissipated from the roll (300); and
- determining the setting signal (s) for setting the effective length (b) of the cooling shell (160) in circumferential direction in accordance with the heat flow regulating difference (eQ̇), which in turn is dependent on the parameter regulating difference (eP).

3. Method according to claim 1 or 2, **characterised in that**
the effective length (b) of the cooling shell (160) in circumferential direction is increased when the target value (Q̇_{abSoll}) of the heat flow is greater than the actual value (Q̇_{abIst}) of the heat flow;
the effective length (b) of the cooling shell in circumferential direction remains unchanged when the target value (Q̇_{abSoll}) of the heat flow is equal to the actual value (Q̇_{abIst}) of the heat flow; or
the effective length (b) of the cooling shell in circumferential direction is reduced when the target value (Q̇_{abSoll}) of the heat flow is less than the actual value (Q̇_{abIst}) of the heat flow.

4. Method according to any one of the preceding claims, **characterised in that** the cooling shell (160) comprises at least a first and second cooling shell segment (161, 162), which each have a cross-section in the form of a section of an arc for covering a surface region of the roll, and, for setting the effective length (b) of the cooling shell in circumferential direction of the roll (300), the first and second cooling shell segments are displaced relative to one another in circumferential direction in accordance with the setting signal (s), preferably are overlapped with one another at least partly.

5. Method according to any one of claims 1 to 3, **characterised in that** the cooling shell (160) is formed from a flexible material which enables setting of the effective length (b) of the cooling shell in circumferential direction of the roll by bending of at least parts of the cooling shell away from the roll (300) or towards the roll (300) or by winding up or unwinding the flexible material in accordance with the setting signal.

6. Method according to any one of claims 1 to 3, **characterised in that** the cooling shell (160) comprises at least one rotatable flap (163) which enables setting of the effective length (b) of the cooling shell in circumferential direction of the roll by opening or closing the flap in accordance with the setting signal.

7. Method according to one of claims 2 and 3, **characterised in that** the heat flow (Q) is the distribution of the heat flow in width direction of the rolling material and the parameter is the profile or the distribution of the planarity in width direction of the rolling material.

8. Method according to any one of the preceding claims, **characterised in that** the method is carried out in a pause in rolling.

9. Device for regulating a parameter of a strip-shaped rolling material rolled with the help of a roll stand, comprising:
a parameter measuring device (110) for determining the actual parameter (P_{Ist}) of the rolling material after a rolling process;
a parameter comparison device (120) for determining a difference between the actual parameter (P_{Ist}) and a predetermined target parameter (Pₛₒₗₗ) as parameter regulating difference (eP); and
a regulator (150) for determining a setting signal (s) for activating at least one setting element (160) in dependence on the parameter regulating difference (eP), wherein the setting element (160) is a cooling shell associated with a roll of the roll stand;
**characterised in that**
the cooling shell is constructed with a variable effective length in circumferential direction of the roll; and
an actuator (165) is provided for suitable setting of the effective length of the cooling shell (160) in circumferential direction of the roll in accordance with the parameter regulating difference (eP) represented by the setting signal (s).

10. Device according to claim 9, further **characterised in that**
- a target-flow determining device (130) is provided for determining a target value (Q̇_{abSoll}) for the flow of the heat, which is to be dissipated from the roll, from the parameter regulating difference (eP) and optionally with consideration of further requirements from the rolling process of the cooling of the roll;
- an actual-flow measuring device (170) is provided for determining the actual value (Q̇_{abIst}) for the flow of the heat actually dissipated from the roll;
- a heat-flow comparison device (140) is provided for determining a heat flow regulating difference (eQ̇) as a difference between the target value (Q̇_{abSoll}) and the actual value (Q̇_{abIst}) for the flow of heat to be dissipated from the roll; and
the regulator (150) is configured to generate the setting signal (s) for setting the effective length (b) of the cooling shell (160) in circumferential direction of the roll in accordance with the heat-flow regulating difference (eQ̇), wherein the heat-flow regulating difference (eQ̇) is in turn dependent on the parameter regulating difference (eP).

11. Device according to claim 9 or 10, **characterised in that** the cooling shell (160) comprises at least a first and second cooling shell segment (161, 162), which each have a cross-section in the form of a section of an arc for covering a surface region of the roll, and the actuator (165) is constructed in the form of a displacing device for displacing the first and second cooling shell segments in circumferential direction of the roll relative to one another, wherein the first and second cooling shell segments can overlap at least in part.

12. Device according to claim 11, **characterised in that** the first cooling shell segment (161) is arranged to be stationary, but at a spacing from the surface of the roll (300); and the displacing device (165) is constructed for displacing the second cooling shell segment in circumferential direction of the roll relative to the first cooling shell segment.

13. Device according to claim 11 or 12, **characterised in that** the displacing device (165) is constructed in the form of a hydraulic cylinder.

14. Device according to any one of claims 11, 12 and 13, **characterised in that** the displacing device (165) comprises a rotatably mounted wheel (165-1) and a drive device (165-2) for rotational driving of the wheel, wherein the wheel is so disposed in engagement with the second cooling shell segment (162), for example by friction couple or by mechanically positive couple, that a rotational movement of the wheel (165-1) produces displacement of the second cooling segment (162) in circumferential direction.

15. Device according to claim 9 or 10, **characterised in that** the cooling shell (160) is formed from a flexible material and the actuator (165) is constructed as a bending device or as a winding-up and unwinding device for setting the effective length (b) of the cooling shell in circumferential direction of the roll by bending at least parts of the cooling shell away from the roll or towards the roll or by winding up or unwinding the flexible material in accordance with the setting signal.

16. Device according to claim 9 or 10, **characterised in that** the cooling shell (160) comprises at least one rotatable flap (163) and the actuator (165) is constructed for setting the effective length of the cooling shell in circumferential direction of the roll by opening or closing the flap in accordance with the setting signal.

17. Device according to claim 10, **characterised in that** the heat flow (Q) is the distribution of the heat flow in width direction of the rolling material and the parameter is the profile or the distribution of the planarity in width direction of the rolling material; the cooling shells (160-n) in a plurality thereof are arranged adjacent to one another in axial direction of the roll (300) to be cooled; and the actuator (165) is constructed for suitable setting of the effective length of each individual one of the n cooling shells (160-n) in circumferential direction of the roll (300) in accordance with the regulating difference (eQ̇), which is represented by the setting signal (s), of the distribution of the heat flow in width direction of the rolling material.

## Revendications

1. Procédé pour le réglage d'un paramètre (P), par exemple du profil ou de la planéité d'un produit de laminage (200) en forme de bande laminé à l'aide d'une cage de laminoir, présentant les étapes suivantes dans lesquelles :
on mesure le paramètre réel Pist du produit de laminage (200) après un processus de laminage ;
on compare le paramètre réel P_{Ist} à un paramètre de consigne prédéfini (P_{Soll}) pour le produit de laminage et on détermine un écart (eP) entre le paramètre réel et le paramètre de consigne sous la forme d'un écart de réglage de paramètre (eP) ;
on détermine un signal de positionnement (s) pour commander au moins un organe de positionnement (160) en fonction del'écart de réglage de paramètre (eP) ; dans lequel, en ce qui concerne l'organe de positionnement (160), il s'agit d'une enveloppe de refroidissement attribuée à un cylindre (300) de la cage de laminoir ;
**caractérisé en ce que** l'enveloppe de refroidissement (160) est réalisée de manière variable en ce qui concerne sa longueur utile (b) dans la direction circonférentielle du cylindre et, à l'aide du signal de positionnement (s), on règle de manière appropriée la longueur utile (b) de l'enveloppe de refroidissement dans la direction circonférentielle (b) en fonction de l'écart de réglage de paramètre (eP).

2. Procédé selon la revendication 1, **caractérisé en ce que** la détermination du signal de positionnement (s) présente les étapes partielles suivantes dans lesquelles :
- on détermine une valeur de consigne (*Q_{abSoll}*) pour le flux de la chaleur à évacuer à partir du cylindre (300) à partir de l'écart de réglage de paramètre (eP) déterminé au préalable et, de manière facultative, en prenant en compte d'autres exigences en se référant au processus de laminage en ce qui concerne le refroidissement du cylindre ;
- on détermine le flux réel (*Q_{abIst}*) de la chaleur effectivement évacuée à partir du cylindre (300) ;
- on détermine un écart de réglage de flux thermique (e*Q*) à titre de différence entre la valeur de consigne (*Q_{abSoll}*) et la valeur réelle (*Q_{abIst}*) pour le flux de la chaleur à évacuer à partir du cylindre (300) ; et
- on détermine le signal de positionnement (s) pour le réglage de la longueur utile (b) de l'enveloppe de refroidissement (160) dans la direction circonférentielle en conformité avec l'écart de réglage de flux thermique (eQ) qui dépend à son tour de l'écart de réglage de paramètre (eP).

3. Procédé selon la revendication 1 ou 2, **caractérisé en ce qu'**on augmente la longueur utile (b) de l'enveloppe de refroidissement (160) dans la direction circonférentielle lorsque la valeur de consigne (*Q_{abSoll}*) du flux thermique est supérieure à la valeur réelle (*Q_{abIst}*) du flux thermique ; la longueur utile (b) de l'enveloppe de refroidissement reste inchangée dans la direction circonférentielle lorsque la valeur de consigne (*Q_{abSoll}*) du flux thermique est identique à la valeur réelle (*Q_{abIst}*) du flux thermique ; ou on diminue la longueur utile (b) de l'enveloppe de refroidissement (160) dans la direction circonférentielle lorsque la valeur de consigne (*Q_{abSoll}*) du flux thermique est inférieure à la valeur réelle (*Q_{abIst}*) du flux thermique.

4. Procédé selon l'une quelconque des revendications précédentes, **caractérisé en ce que** l'enveloppe de refroidissement (160) présente au moins un premier segment et un second segment d'enveloppe de refroidissement (161, 162) qui présentent respectivement une section transversale sous la forme d'une partie d'un arc de cercle pour le recouvrement d'une zone superficielle du cylindre et, pour le réglage de la longueur utile (b) de l'enveloppe de refroidissement dans la direction circonférentielle du cylindre (300), on déplace le premier et le second segment d'enveloppe de refroidissement en fonction du signal de positionnement (s) l'un par rapport à l'autre en direction circonférentielle, de préférence on les fait se chevaucher mutuellement au moins en partie.

5. Procédé selon l'une quelconque des revendications 1 à 3, **caractérisé en ce que** l'enveloppe de refroidissement (160) est formée à partir d'un matériau flexible qui permet le réglage de la longueur utile (b) de l'enveloppe de refroidissement dans la direction circonférentielle du cylindre par cintrage au moins de parties de l'enveloppe de refroidissement à l'écart du cylindre (300) ou en direction du cylindre (300) ou bien par l'intermédiaire d'un enroulement ou d'un déroulement du matériau flexible en fonction du signal de positionnement.

6. Procédé selon l'une quelconque des revendications 1 à 3, **caractérisé en ce que** l'enveloppe de refroidissement (160) présente au moins un couvercle rotatif (163) qui permet le réglage de la longueur utile (b) de l'enveloppe de refroidissement dans la direction circonférentielle du cylindre par l'intermédiaire d'une ouverture au d'une fermeture du couvercle en fonction du signal de positionnement.

7. Procédé selon l'une quelconque des revendications 2 ou 3, **caractérisé en ce que**, en ce qui concerne le flux thermique (Q), il s'agit de la répartition du flux thermique dans la direction en largeur du produit de laminage, et en ce qui concerne le paramètre, il s'agit du profil ou de la répartition de la planéité dans la direction en largeur du produit de laminage.

8. Procédé selon l'une quelconque des revendications précédentes, **caractérisé en ce que** la mise en oeuvre du procédé a lieu au cours d'une interruption de laminage.

9. Dispositif destiné au réglage d'un paramètre d'un produit de laminage en forme de bande laminé à l'aide d'une cage de laminoir, présentant :
un mécanisme de mesure de paramètre (110) destiné à déterminer le paramètre réel (P_{Ist}) du produit de laminage (200) après un cycle de laminage ;
un mécanisme de comparaison de paramètre (120) destiné à déterminer un écarts entre le paramètre réel (P_{Ist}) et le paramètre de consigne prédéfini (P_{Soll}), à titre d'écart de réglage de paramètre (eP) ; et
un dispositif de réglage (150) destiné à déterminer un signal de positionnement (s) pour l'activation d'au moins un organe de réglage (160) en fonction de l'écart de réglage de paramètre (eP) ; dans lequel, en ce qui concerne l'organe de réglage (160), il s'agit d'une enveloppe de refroidissement attribuée à un cylindre de la cage de laminoir ;
**caractérisé en ce que** l'enveloppe de refroidissement est réalisée avec une longueur utile variable dans la direction circonférentielle du cylindre et, **en ce qu'**on prévoit un actionneur (165) destiné au réglage approprié de la longueur utile de l'enveloppe de refroidissement (160) dans la direction circonférentielle du cylindre en fonction de l'écart de réglage de paramètre (eP) représenté par le signal de positionnement (s).

10. Dispositif selon la revendication 9, **caractérisé en outre en ce que**
- l'on prévoit un mécanisme de détermination du flux de consigne (130) pour la détermination d'une valeur de consigne (*Q_{abSoll}*) pour le flux de la chaleur à évacuer à partir du cylindre (300) en se référant à l'écart de réglage de paramètre (eP), et de manière facultative, en prenant en compte d'autres exigences émanant du processus de laminage en ce qui concerne le refroidissement du cylindre ;
- l'on prévoit un mécanisme de mesure du flux réel (170) pour la détermination de la valeur réelle (*Q_{abIst}*) pour le flux de la chaleur effectivement évacué à partir du cylindre ;
- l'on prévoit un mécanisme de comparaison de flux thermique (140) pour la détermination d'un écart de réglage du flux thermique (eQ), à titre de différence entre la valeur de consigne (*Q_{absoll}*) et la valeur réelle (*Q_{abIst}*) pour le flux de la chaleur à évacuer à partir du cylindre ; et
- le dispositif de réglage (150) est réalisé de manière à générer le signal de positionnement (s) pour le réglage de la longueur utile (b) de l'enveloppe de refroidissement (160) dans la direction circonférentielle du cylindre en fonction de l'écart de réglage du flux thermique (eQ) ; dans lequel l'écart de réglage du flux thermique (eQ) dépend à son tour de l'écart de réglage de paramètre (eP).

11. Dispositif selon la revendication 9 ou 10, **caractérisé en ce que** l'enveloppe de refroidissement (160) présente au moins un premier segment et un second segment d'enveloppe de refroidissement (161, 162) qui présentent respectivement une section transversale sous la forme d'une partie d'un arc de cercle pour le recouvrement d'une zone superficielle du cylindre et l'actionneur (165) est réalisé sous la forme d'un mécanisme de déplacement destiné au déplacement du premier et du second segment d'enveloppe de refroidissement dans la direction circonférentielle du cylindre l'un par rapport à l'autre, dans lequel on peut faire en sorte que le premier et le second segment d'enveloppe de refroidissement se chevauchent mutuellement au moins en partie.

12. Dispositif selon la revendication 11, **caractérisé en ce que** le premier segment d'enveloppe de refroidissement (161) est disposé de manière fixe, mais à distance par rapport à la surface du cylindre (300); et le mécanisme de déplacement (165) est réalisé pour déplacer le second segment d'enveloppe de refroidissement dans la direction circonférentielle du cylindre par rapport au premier segment d'enveloppe de refroidissement.

13. Dispositif selon la revendication 11 ou 12, **caractérisé en ce que** le mécanisme de déplacement (165) est réalisé sous la forme d'un cylindre hydraulique.

14. Dispositif selon l'une quelconque des revendications 11, 12 ou 13, **caractérisé en ce que** le mécanisme de déplacement (165) présente :
une roue montée en rotation (165-1) ;
un mécanisme d'entraînement (165-2) pour l'entraînement de la roue en rotation ;
dans lequel la roue entre en engrènement avec le second segment d'enveloppe de refroidissement (162) par exemple via une liaison par friction ou via une liaison par complémentarité de forme d'une manière telle qu'un mouvement de rotation de la roue (165-1) entraîne le déplacement du second segment d'enveloppe de refroidissement (162) dans la direction circonférentielle.

15. Dispositif selon la revendication 9 ou 10, **caractérisé en ce que** l'enveloppe de refroidissement (160) est réalisée à partir d'un matériau flexible ; et l'actionneur (165) est réalisé sous la forme d'un mécanisme de cintrage ou sous la forme d'un mécanisme d'enroulement et de déroulement destiné au réglage de la longueur utile (b) de l'enveloppe de refroidissement dans la direction circonférentielle du cylindre par cintrage au moins de parties de l'enveloppe de refroidissement à l'écart du cylindre ou en direction du cylindre ou bien par enroulement ou par déroulement du matériau flexible en fonction du signal de positionnement.

16. Dispositif selon la revendication 9 ou 10, **caractérisé en ce que** l'enveloppe de refroidissement (160) présente au moins un couvercle rotatif (163) et l'actionneur (165) est réalisé pour le réglage de la longueur utile de l'enveloppe de refroidissement dans la direction circonférentielle du cylindre par l'intermédiaire d'une ouverture au d'une fermeture du couvercle en fonction du signal de positionnement.

17. Dispositif selon la revendication 10, **caractérisé en ce que** :
en ce qui concerne le flux thermique (Q), il s'agit de la répartition du flux thermique dans la direction en largeur du produit de laminage, et en ce qui concerne le paramètre, il s'agit du profil ou de la répartition de la planéité dans la direction en largeur du produit de laminage ;
une multitude N d'enveloppes de refroidissement (160-n) sont disposées les unes à côté des autres dans la direction axiale du cylindre (300) qui doit être refroidi ; et
l'actionneur (165) est réalisé pour le réglage approprié de la longueur utile de chaque enveloppe individuelle parmi lesdites n enveloppes de refroidissement (160-n) dans la direction circonférentielle du cylindre (300) en fonction de l'écart de réglage (eQ) représenté par le signal de positionnement (s) de la répartition du flux thermique dans la direction en largeur du produit de laminage.
